# EUROPÄISCHE PATENTSCHRIFT

(11) **EP 3 315 616 B1**
(45) Veröffentlichungstag und Bekanntmachung des Hinweises auf die Patenterteilung: **19.08.2020**
(21) Anmeldenummer: 17197866.1
(22) Anmeldetag: 23.10.2017
(51) Int. Cl.: C21C 5/46, F27D 25/00

(54) **VORRICHTUNG UND VERFAHREN ZUR ENTFERNUNG VON METALLISCHEN UND NICHTMETALLISCHEN ANBACKUNGEN AN EINBLASLANZEN BEIM KONVERTEREINSATZ**
DEVICE AND METHOD FOR REMOVING METALLIC AND NON-METALLIC ADHERING MATERIAL FROM INJECTION LANCES WHEN USING A CONVERTER
DISPOSITIF ET PROCÉDÉ D'ENLÈVEMENT DES ADHÉRENCES MÉTALLIQUES ET NON MÉTALLIQUES DANS DES LANCES D'INJECTION LORS DE L'UTILISATION DE CONVERTISSEUR

(30) Priorität: 25.10.2016 DE 102016120334
(43) Veröffentlichungstag der Anmeldung: 02.05.2018
(73) Patentinhaber: SMS Group GmbH, 40237 Düsseldorf (DE)
(72) Erfinder: Klose, Heiko, 45549 Sprockhövel (DE); Wiens, Oliver, 40667 Meerbusch-Büderich (DE); Odenthal, Hans-Jürgen, 40822 Mettmann (DE); Genßler, Ronald, 41239 Mönchengladbach (DE)
(74) Vertreter: Klüppel, Walter

(56) Entgegenhaltungen:
- AT-B- 381 795
- DE-A1-102010 024 035
- JP-A- S5 284 104
- JP-B2- 2 941 737

## Beschreibung

Die vorliegende Erfindung betrifft eine Vorrichtung zur Entfernung von metallischen und nichtmetallischen Anbackungen an Sauerstofflanzen, mit mindestens einer Ankopplungsvorrichtung, die mittels einer Führung an die Sauerstofflanze heranfahrbar und mit der Sauerstofflanze über einen der Führung zugeordneten Greifer in Wirkverbindung bringbar ist.

Metallische und nichtmetallische Anbackungen, sog. Verbärungen, an Sauer-stofflanzen treten vom Lanzenkopf beginnend auf einer Länge von bis zu sieben Metern aufwärts auf. Die Verbärungen sind über den Umfang des Lanzenquerschnittes durch die Längsachse betrachtet asymmetrisch verteilt und können ein Gewicht von mehreren Tonnen erreichen. Es kommt vor, dass die Verbärungen einen Durchmesser aufweisen, der so groß ist, dass die Sauerstofflanze nicht mehr aus dem Konvertermund gezogen werden kann. Dies macht eine zeitaufwändige und gefährliche Wartung erforderlich, was wiederum zu einem Produktionsausfall führt. Des Weiteren erhöht sich bei wassergekühlten Lanzen die Gefahr eines Wasserdurchbruchs und macht zudem eine Notausfuhr der Lanze aus dem Konverter unmöglich und bedingt einen Totalausfall des betroffenen Konverters auf unbestimmte Zeit.

Um die Verbärungen an den Sauerstofflanzen zu verringern und deren Entfernung zu vereinfachen sind Verfahren bekannt, bei denen ein Trennmittel vor dem Einfahren in den Konverter auf die Lanze aufgesprüht wird. Das sog. Clean-Lance-System der Anmelderin soll hierfür exemplarisch genannt sein.

Ferner sind mechanische Abstreifer bekannt, wie sie in der Druckschrift CN 103014226 beschrieben werden. Hierbei wird beim Herausziehen der Lanze aus dem Konverter ein Abstreifer um die Lanze gelegt, der die Verbärungen teilweise abstreifen kann. Nachteilig hierbei ist zum einen, dass der Abstreifer selbst gereinigt werden muss und zum anderen, dass bei Herausziehen und Abstreifen der Verbärungen zusätzlich hohe Lagerkräfte auf die Lanzenaufhängung einwirken.

Die Druckschrift GB 2 067 259 A offenbart eine Vorrichtung zum Reinigen einer Sauerstofflanze mit einem Paar von sich gegenüberliegenden und auswechselbaren Schaberklingen.

*Aus der* JP S52 84104 A *sowie der* JP 2941737 B2 *ist es bekannt mittels einer auf die Lanze übertragenen Vibration Anbackungen zu entfernen.*

*Die* AT 381 795 B *offenbart eine Vorrichtung zum Reinigen des Lanzenkopfes, wobei hier ein Fräskopf die Anbackungen an der Stirnseite des Lanzenkopfes abfräst.*

*Schließlich sei noch auf die* DE 10 2010 024035 *hingewiesen, die vorschlägt, die Lanze vor dem Einsatz mit einer Beschichtung von Bornitrid oder* - *carbid zu versehen, um damit Anbackungen zu verhindern.*

Aus der Druckschrift US 5,152,952 ist ein feststehender Träger bekannt, der Abstreiflippen aufweist und durch die eine Lanze in Längsachsrichtung gezogen werden kann, um die Verbärungen an der Lanzenoberfläche abzustreifen.

Die bekannten Vorrichtungen zum Reinigen von Sauerstofflanzen bzw. von Lanzen zum Einbringen in metallurgische Gefäße haben sich nicht bewährt; sie weisen den Nachteil auf, dass ihre Standzeiten durch den relativ hohen Verschleiß der mechanisch stark beanspruchten Abstreifmittel relativ kurz sind. Zudem ist die Wartung bzw. die Reinigung durch Abbrennen derartiger Vorrichtungen zeit- und kostenintensiv. Das Abbrennen von größeren Verbärungen ist auch für ein Reinigungsteam nicht ungefährlich. Regelmäßige manuelle Verbärungsentfernung von der Lanze bindet wertvolle Ressourcen und kann zu Verzögerungen im Produktionsablauf führen.

Des Weiteren treten folgende Personengefährdungen bei Arbeiten in der Nähe eines Lanzendomes auf:
- Erstickungsgefahr durch Einatmen von Kohlenmonoxid
- Verletzungsgefahr durch herabfallende Schlacken- und Schmelzenteile
- Hohe Staubbelastung in unmittelbarer Nähe zum Konverter
- Verletzungsgefahr durch die Verpuffung explosiver Gase
- Am Lanzendom treten sehr hohe Umgebungstemperaturen auf, was wiederum zu hohen Kreislaufbelastungen beim Wartungspersonal führt und dessen Einsetzbarkeit erheblich verkürzt.

Es ist daher Aufgabe der vorliegenden Erfindung, eine Vorrichtung zur Entfernung von metallischen und nichtmetallischen Anbackungen an Sauerstofflanzen zu schaffen, mit der die Betriebskosten durch höhere Standzeiten gesenkt und die Produktionskapazitäten von Konverter-Einheiten verlängert werden kann.

Diese Aufgabe wird durch die im Anspruch 1 angegebenen Merkmale gelöst, insbesondere dadurch, dass der Ankopplungsvorrichtung ein Schwingungsanreger zugeordnet ist, mit dem die Sauerstofflanze, im wirkverbundenen Zustand, in Schwingungen versetzbar ist, *wobei die vom Schwingungserreger erzeugten Schwingungen lineare Schwingungen sind, die in zwei senkrecht zueinander stehenden Richtungen und senkrecht zur Längsachse der Sauerstofflanze ausbildbar sind.*

In einer besonders bevorzugten Ausführungsform der erfindungsgemäßen Vorrichtung ist es vorgesehen, dass die Frequenz, mit der der Schwingungsanreger schwingt, frei einstellbar ist, sodass unterschiedliche Eigenschwingungsfrequenzen der Sauerstofflanze und der Anbackungen anfahrbar sind. Der an der Sauerstofflanze anzukoppelnde Schwingungsanreger sollte ein möglichst breites Frequenzband generieren können, da die Anbackungen (Verbärungen) entlang der Sauerstofflanze unterschiedlich dick ausgebildet sein können. Deshalb muss ein Frequenzspektrum gefahren werden können, welches es ermöglicht, die unterschiedlichen Eigenfrequenzen, auch höherer Ordnung, des Systems bestehend aus Sauerstofflanze und daran angebackenen Verbärungen anzufahren bzw. durchzufahren. Dies auch deshalb, da schon Verbärungen nach jedem Blasvorgang nicht nur entlang der Sauerstofflanze, sondern auch an ein und demselben Ort an der Sauerstofflanze unterschiedlich stark ausgeprägte Schichtdicken aufweisen können.

Gemäß einer besonders bevorzugten Ausführungsform der erfindungsgemäßen Vorrichtung ist es vorgesehen, dass der Schwingungsanreger als ein sogenannter Außenrüttler ausgebildet ist, dem mindestens zwei Schwungmassen zugeordnet sind.

Bei einer weiteren Ausführungsform der erfindungsgemäßen Vorrichtung sind dem Außenrüttler mindestens zwei parallel zueinander angeordnete Schwungmassen zugeordnet, die jeweils in entgegengesetzter Drehrichtung relativ zueinander rotierbar sind, sodass hierdurch eine lineare Schwingung erzeugt werden kann, die senkrecht zur Längsachse der Sauerstofflanze gerichtet ist.

Gemäß einer weiteren vorteilhaften Ausführungsform der erfindungsgemäßen Vorrichtung können die mindestens zwei, jeweils in gegenläufiger Richtung rotierbar ausgebildeten, Schwungmassen des Außenrüttlers um 90° versetzt zueinander angeordnet sein.

Des Weiteren ist es in einer anderen erfindungsgemäßen Ausführungsform vorgesehen, dass der Schwingungsanreger mindestens ein Schwingmagnet ist, die Schwingungsanregung über einen Frequenzumrichter induzierbar ist und eine Wechselspannungsfrequenz von 50Hz bis 60Hz in eine Schwingungsfrequenz umwandelt wird, die auf die Sauerstofflanze übertragbar ist. Bei einer derartigen Ausführungsform des Schwingungsanregers ist es vorgesehen, diesen als einen Innenrüttler auszubilden, über den die Wassersäule zur Kühlung innerhalb der Sauerstofflanze zum Schwingen anregt werden kann.

In einer anderen Ausführungsform ist es vorgesehen, dass die Ankopplungsvorrichtung achsparallel zur Sauerstofflanze frei verfahrbar ist.

Gemäß einer weiteren besonders vorteilhaften Ausführungsform der erfindungsgemäßen Vorrichtung ist es vorgesehen, dass die Führung lösbar mit der Ankopplungsvorrichtung verbindbar ist und mit dieser oder ohne diese parallel zur Längsachse der Sauerstofflanze frei verfahren werden kann. Aufgrund der unterschiedlich festen Anhaftungen und Stärken (Dicken) der Verbärung entlang der Sauerstofflanze kann es zur besseren Reinigung erforderlich sein, den Ort der Schwingungsanregung über die Ankopplungsvorrichtung näher zum freien Ende der Sauerstofflanze (in Richtung der Austrittsöffnung und hin zum Lanzenkopf) zu verschieben, wenn diese komplett aus dem Konverter herausgefahren wird. Deshalb ist eine variable Positionierung der Ankopplungsvorrichtung vorgesehen.

Eine weitere Aufgabe der vorliegenden Erfindung ist es, ein Verfahren gemäß Anspruch 10 für die Reinigung von Sauerstofflanzen mit der erfindungsgemäßen Vorrichtung zur Verfügung zu stellen.

Das Verfahren ist durch die folgenden Schritte gekennzeichnet:
Nach dem Ende des Blasvorganges wird die vorher mit dem Clean-Lance-System behandelte Sauerstofflanze aus dem Konvertermund herausgefahren. Befindet sich der Lanzenkopf ca. 1 m oberhalb des Konvertermundes wird die Sauerstofflanzenfahrt gestoppt.

Die Ankopplungsvorrichtung wird mittels der Führung in eine vorbestimmte Position an die Sauerstofflanze herangefahren. Durch Zufahren eines mit der Ankopplungsvorrichtung wirkverbundenen Greifers erfolgt die Ankopplung der Ankopplungsvorrichtung mit den ihr zugeordneten Schwingungsanregern an die Sauerstofflanze.

Die Führung (Greiferpositioniereinheit) wird vom Greifer getrennt und horizontal weg von der Sauerstofflanze zurückgefahren.

Der Rüttelvorgang wird gestartet und je nach der Verbärungsdicke bis zu 15 sec. lang aufrechterhalten. Dabei wird ein Anregungsfrequenzband durchfahren, welches in Abhängigkeit der Lanzengeometrie, der Wassersäule innerhalb der Sauerstofflanze, der Verbärungsdicke und des Verbärungsortes variabel in seinen Grenzen ist. Die Amplitude der Lanzenausschläge sollte dabei möglichst gering sein, um eine Eigenbeschädigung durch eine zu hohe mechanische Belastung der Sauerstofflanze durch die Vibration (Stichwort: Resonanzkatastrophe) zu vermeiden. Andernfalls können Ermüdungsrisse entstehen und es kann schlimmstenfalls zum Wasserdurchbruch mit Zerstörung der Lanze und dem Ausbrechen der Sauerstofflanze aus ihrer Aufhängung kommen.

Frequenz und Amplitude werden so einstellbar, dass eine Abschüttelung der Verbärung erfolgen kann. Der obere Wert des Frequenzbandes kann daher bis zur 4. Eigenfrequenz des Systems hochgehen, bei einer Amplitude von maximal +- 20 mm. Das Sauerstofflanzengewicht beträgt je nach Ausführung und Länge der Lanze incl. der Wasserfüllung ca. 3 t bis 6 t.

Nach dem Rüttelvorgang werden die Ankopplungsvorrichtung, der Greifer und die Schwingungsanreger mit Hilfe der angedockten Führung (Greiferpositioniereinheit) wieder zurückgefahren.

Anschließend wird die Sauerstofflanze selber weiter nach oben gefahren und je nach verbleibender Verbärung wird nach ca. 1 m - 3 m Verfahrweg die Sauerstofflanze wieder gestoppt.

Die Außenrüttler werden über die Greifer wieder an der Sauerstofflanze positioniert, die Führung (Greiferpositioniereinheit) wird zurückgefahren und der Rüttelvorgang wird erneut für max. 15 s gestartet.

Je nach Verbärungsstärke kann dieser Vorgang an unterschiedlichen Positionen der Sauerstofflanze mehrfach wiederholt werden, bis die Verbärung entsprechend reduziert bzw. entfernt ist.

Denkbar ist es auch, kurz vor dem Herausfahren der Sauerstofflanze aus dem Konverter die Außenrüttler anzukoppeln und schon während des Herausfahrens der Sauerstofflanze aus dem Konverter den Rüttelvorgang zu starten, bis die Sauerstofflanze ihre Endposition erreicht hat und der Rüttler ausgeschaltet wird.

Die Ankopplungsvorrichtung mit den Schwingungsanregern bleibt dann solange an der Sauerstofflanze positioniert ohne zu rütteln, bis beim nächsten Einfahrvorgang in den Konverter die Lanze auf Höhe der Führungseinheit gestoppt wird. Der Außenrüttler mit Greifer wird von der Führung entkoppelt und die Lanze fährt endgültig in den Konverter ein.

Bei dem Rüttelprozess herabfallende Schlacken- oder Schmelzenteile können mit Hilfe eines oberhalb und um den Konvertermund angebrachten Trichters aufgefangen und in den Konverter zurückgeleitet werden.

Die Rüttelzeit mit An- und Abkoppeln kann insgesamt auf ca. 2,5 Minuten bei zweimaligem An- und Abkoppeln geschätzt werden (30 s Ankoppeln plus 15 s Rütteln plus 30 s Abkoppeln, und dies alles zwei mal). Im Vergleich dazu dauert das konventionelle Abbrennen der Verbärung ca. 10 min.

Dies bedeutet eine Zeitersparnis von ca. 7,5 min für die Reinigung. Diese Zeit steht für die weitere Produktion unter sonst gleichen Bedingungen zur Verfügung.

Für alle obengenannten Ausführungsformen der erfindungsgemäßen Vorrichtung ist als unterstützende Maßnahme vorgesehen, die Sauerstofflanzen mit dem von der Anmelderin entwickelten "SMS-Clean-Lance-System" vor dem Einsatz in dem Konverter zu behandeln. Hierbei wird auf die noch saubere Sauerstofflanze ein Trennmittel aufgesprüht, die das Anbacken der Verbärung verringert und deren anschließende Entfernung erleichtert.

Als weitere unterstützende Maßnahme zum Entfernen der Verbärungen an Sauerstofflanzen kann eine zusätzliche Kühlvorrichtung der Sauerstofflanze zugeordnet sein. Dadurch werden die Verbärungen, vor dem Einsatz der oben genannten Vorrichtung und dem Verfahren hierzu, soweit abgekühlt, dass sie keine duktilen Bereiche mehr aufweisen. Ein Abplatzen bzw. Ablösen der dann schneller fest gewordenen und nicht mehr duktilen Verbärungen von der Sauerstofflanze durch Vibrationen wird somit noch effektiver.

Die Erfindung wird im Folgenden anhand von beispielhaften Ausführungsformen unter Bezugnahme auf die beigefügten Zeichnungen näher erläutert. Es zeigen:
- Fig. 1: eine schematische Darstellung einer Ausführungsform der erfindungsgemäßen Ankopplungsvorrichtung mit einer Führung zum horizontalen Verfahren der Ankopplungsvorrichtung an eine Sauerstofflanze heran oder von dieser weg, in einer Seitenansicht;
- Fig. 2: die schematische Darstellung der erfindungsgemäßen Ankopplungsvorrichtung, mit der ihr zugeordneten Greifer bzw. Greiferpositioniereinrichtung und entsprechenden teleskopisch verfahrbaren Aktuatoren, in Wirkverbindung mit der Sauerstofflanze in einer Draufsicht;
- Fig. 3: eine Seitenansicht in teilweise schematischer Darstellung der erfindungsgemäßen Ankopplungsvorrichtung an eine Sauerstofflanze mit Lanzenaufhängung und zugeordneter Kühlungseinheit.

Wie die Figuren 1 und 2 zeigen, besteht die erfindungsgemäße Ankopplungsvorrichtung 10 im Wesentlichen aus einem Greifer der über Aktuatoren 12 mit einer Sauerstofflanze 13 in Wirkverbindung bringbar ist. Hierzu schließen und öffnen die Aktuatoren 12 die Greifer 11 soweit, dass die Sauerstofflanze 13 umfassen, festhalten und umgekehrt wieder freigeben können, wie dies durch den halbkreisförmigen Pfeil 12a dargestellt ist.

Des Weiteren sind der Ankopplungsvorrichtung 10 in dieser Ausführungsform zwei Schwingungsanreger 14 zugeordnet. Die Schwingungsanreger 14 können als sogenannte Außenrüttler an die Ankopplungsvorrichtung 10 angeflanscht sein und können mit unterschiedlichen Frequenzen und Amplituden die Sauerstofflanze 13 in Schwingung versetzten. Die unterschiedlichen Frequenzpunkte sind in Fig. 1 mit einem entsprechenden P gekennzeichnet und können sich lateral verschieben, wie dies durch die Doppelpfeile (↔), die den Punkten P zugeordnet sind, dargestellt ist.

Die vom Schwingungsanreger 14 erzeugten Schwingungen sind lineare Schwingungen, die in zwei senkrecht zueinander stehenden Richtungen und senkrecht zur Längsachse 17 der Sauerstofflanze 13 ausgebildet sind. In dieser Ausführungsform sind die Schwingungsanreger 14 als Außenrüttler 14a ausgebildet.

Die Sauerstofflanze 13 ist mit einer Hebevorrichtung 18 verbunden, über die sie vertikal verfahren werden kann, wie dies unter anderem, in Fig. 3 dargestellt und durch den vertikalen Pfeil (↕) angedeutet wird.

Um die Ankopplungsvorrichtung 10 an die Sauerstofflanze 13 heranfahren zu können, kann diese mit einer als Greiferpositionierungseinheit ausgebildeten Führung 15 lösbar verbunden werden. Mit Hilfe der Hebevorrichtung 18 kann die Ankopplungsvorrichtung 10 in die Führung 15 gehoben werden.

Die Führung 15 ist ihrerseits einem Aufnahmemittel 16 zugeordnet, an dem es angelenkt ist. Das Aufnahmemittel 16 ist, in dieser Ausführungsform, quasi als Festpunkt ortsfest mit einem Fundament (nicht dargestellt) verbunden.

Aufgabe der Führung 15 ist es, die Ankopplungsvorrichtung 10 in einer horizontalen Bewegung zur Sauerstofflanze 13 hin- und von dieser wieder wegzubewegen, wie dies durch den horizontalen Pfeil (↔), der der Führung 15 zugeordnet ist, dargestellt wird.

### Bezugszeichenliste

- 10: Ankopplungsvorrichtung
- 11: Greifer
- 12: Aktuatoren
- 12a: halbkreisförmiger Pfeil (als Symbol für das Öffnen und Schließen der Greifer)
- 13: Sauerstofflanze
- 14: Schwingungsanreger
- 14a: Außenrüttler
- 15: Führung
- 16: Aufnahmemittel
- 17: Längsachse
- 18: Hebevorrichtung Sauerstofflanze

## Patentansprüche

1. Vorrichtung zur Entfernung von metallischen und nichtmetallischen An-backungen an einer Sauerstofflanze (13), mit mindestens einer Ankopplungsvorrichtung (10), die mittels einer Führung (15) an die Sauerstofflanze (13) heranfahrbar und mit der Sauerstofflanze (13) über einen der Führung (15)) zugeordneten der Greifer(11) in Wirkverbindung bringbar ist, **dadurch gekennzeichnet,**
**dass** der Ankopplungsvorrichtung (10) ein Schwingungsanreger (14) zugeordnet ist, mit dem die Sauerstofflanze (13), im wirkverbundenen Zustand, in Schwingungen versetzbar ist, wobei die vom Schwingungserreger (14) erzeugten Schwingungen lineare Schwingungen sind, die in zwei senkrecht zueinander stehenden Richtungen und senkrecht zur Längsachse (17) der Sauerstofflanze (12) ausbildbar sind.

2. Vorrichtung zur Entfernung von metallischen und nichtmetallischen An-backungen an einer Sauerstofflanze nach Anspruch 1, **dadurch gekennzeichnet, dass** die Frequenz, mit der der Schwingungsanreger (14) schwingt, frei einstellbar ist, sodass unterschiedliche Eigenschwingungsfrequenzen der Sauerstofflanze (13) mit den Anbackungen anfahrbar sind.

3. Vorrichtung zur Entfernung von metallischen und nichtmetallischen An-backungen an einer Sauerstofflanze nach Anspruch 1, **dadurch gekennzeichnet, dass** der Schwingungsanreger (14) ein Außenrüttler (14a) mit mindestens zwei Schwungmassen ist.

4. Vorrichtung zur Entfernung von metallischen und nichtmetallischen An-backungen an einer Sauerstofflanze nach Anspruch 3, **dadurch gekennzeichnet, dass** dem Außenrüttler (14a) mindestens zwei parallel zueinander angeordnete Schwungmassen zugeordnet sind, die jeweils in entgegengesetzter Drehrichtung relativ zueinander rotierbar sind, sodass hierdurch eine lineare Schwingung erzeugbar ist, die senkrecht zur Längsachse (17) der Sauerstofflanze (13) gerichtet ist.

5. Vorrichtung zur Entfernung von metallischen und nichtmetallischen An-backungen an einer Sauerstofflanze nach Anspruch 4, **dadurch gekennzeichnet, dass** die mindestens zwei, jeweils in gegenläufiger Richtung rotierbar ausgebildeten, Schwungmassen des Außenrüttlers (14a) um 90° versetzt zueinander angeordnet sind.

6. Vorrichtung zur Entfernung von metallischen und nichtmetallischen An-backungen an einer Sauerstofflanze nach einem der vorhergehenden Ansprüche 1 bis 2, **dadurch gekennzeichnet, dass** der Schwingungsanreger (14) mindestens ein Schwingmagnet ist und die Schwingungsanregung über einen Frequenzumrichter induzierbar ist mit dem eine Wechselspannungsfrequenz von 50Hz bis 60Hz in eine Schwingungsfrequenz umwandelbar ist, die auf die Sauerstofflanze (13) übertragbar ist.

7. Vorrichtung zur Entfernung von metallischen und nichtmetallischen An-backungen an einer Sauerstofflanze, nach einem der vorhergehenden Ansprüche 1 bis 3, **dadurch gekennzeichnet, dass** der Schwingungsanreger (14) ein Innenrüttler ist, über den die Wassersäule, zur Kühlung innerhalb der Sauerstofflanze (13), zum Schwingen anregbar ist.

8. Vorrichtung zur Entfernung von metallischen und nichtmetallischen An-backungen an einer Sauerstofflanze, nach Anspruch 7, **dadurch gekennzeichnet, dass** die Ankopplungsvorrichtung (10) achsparallel zur Sauerstofflanze (13) frei verfahrbar ist.

9. Vorrichtung zur Entfernung von metallischen und nichtmetallischen An-backungen an einer Sauerstofflanze, nach Anspruch 7, **dadurch gekennzeichnet, dass** die Führung (15) lösbar mit der Ankopplungsvorrichtung (10) verbindbar ist und parallel zur Längsachse (17) der Sauerstofflanze (13) frei verfahrbar ausgebildet ist.

10. Verfahren zur Entfernung von metallischen und nichtmetallischen An-backungen an einer Sauerstofflanze mit einer Vorrichtung gemäß den Ansprüchen 1 bis 9, **gekennzeichnet dadurch, dass** nach dem Ende des Blasvorganges die vorher *mit einem Trennmittel* behandelte Sauerstofflanze aus dem Konvertermund herausgefahren wird und das Herausfahren gestoppt wird, wenn sich der Sauerstofflanzenkopf mindestens 1 m oberhalb des Konvertermundes befindet *und durch Heranfahren der Ankopplungsvorrichtung mittels einer Führung in eine vorbestimmte Position an die Sauerstofflanze, und durch Zufahren eines mit der Ankopplungsvorrichtung wirkverbundenen Greifers erfolgt sodann die Ankopplung der Ankopplungsvorrichtung mit den ihr zugeordneten Schwingungsanregern an die Sauerstofflanze selbst.*

11. Verfahren zur Entfernung von metallischen und nichtmetallischen An-backungen an einer Sauerstofflanze nach Anspruch 10, **dadurch gekennzeichnet, dass** die Führung vom Greifer getrennt und horizontal weg von der Sauerstofflanze zurückgefahren wird.

12. Verfahren zur Entfernung von metallischen und nichtmetallischen An-backungen an einer Sauerstofflanze nach Anspruch 11, **dadurch gekennzeichnet, dass** der Rüttelvorgang gestartet wird und je nach der Verbärungsddicke für bis zu 15 sec. aufrechterhalten bleibt und dabei ein Anregungsfrequenzband durchfahren wird, welches in Abhängigkeit der Lanzengeometrie, der Wassersäule innerhalb der Sauerstofflanze, der Verbärungsdicke und des Verbärungsortes variabel ausgebildet ist und die Amplitude der Sauerstofflanzenausschläge dabei möglichst gering sind, um eine Eigenbeschädigung durch eine zu hohe mechanische Belastung der Sauerstofflanze durch die Vibration zu vermeiden.

13. Verfahren zur Entfernung von metallischen und nichtmetallischen An-backungen an einer Sauerstofflanze nach Anspruch 12, **dadurch gekennzeichnet, dass** die Frequenz und die Amplitude so eingestellt werden, dass eine Abschüttelung der Verbärung erfolgen kann, wobei der obere Wert des Frequenzbandes daher bis zur 4. Eigenfrequenz des Systems hochgehen kann, bei einer Amplitude von maximal +- 20 mm.

14. Verfahren zur Entfernung von metallischen und nicht metallischen An-backungen an einer Sauerstofflanze nach Anspruch 13, **dadurch gekennzeichnet, dass** nach dem Rüttelvorgang die Ankopplungsvorrichtung und die Schwingungsanreger mit der Führung wieder verbunden werden und über diese von der Sauerstofflanze getrennt und mittels der angedockten Führung (Greiferpositioniereinheit) wieder zurückgefahren werden.

15. Verfahren zur Entfernung von metallischen und nichtmetallischen An-backungen an einer Sauerstofflanze nach Anspruch 14, **dadurch gekennzeichnet, dass** anschließend die Sauerstofflanze selbst weiter nach oben gefahren wird und je nach verbleibender Verbärung die Sauerstofflanze nach 1 m - 3 m Verfahrweg wieder gestoppt wird.

16. Verfahren zur Entfernung von metallischen und nichtmetallischen An-backungen an einer Sauerstofflanze nach Anspruch 15, **dadurch gekennzeichnet, dass** die Schwingungsanreger sodann erneut über die Greifer der Führung wieder an der Sauerstofflanze positioniert werden, die Führung danach (Greiferpositioniereinheit) wieder zurückgefahren wird und der Rüttelvorgang erneut für max. 15 s gestartet wird.

17. Verfahren zur Entfernung von metallischen und nichtmetallischen An-backungen an einer Sauerstofflanze nach Anspruch 16, **dadurch gekennzeichnet, dass** je nach Verbärungsstärke dieser Vorgang an unterschiedlichen Positionen der Sauerstofflanze mehrfach wiederholt wird, bis die Verbärung entsprechend reduziert bzw. entfernt ist.

18. Verfahren zur Entfernung von metallischen und nichtmetallischen An-backungen an einer Sauerstofflanze nach Anspruch 17, **dadurch gekennzeichnet, dass** kurz vor dem Herausfahren der Sauerstofflanze aus dem Konverter die Ankopplungsvorrichtung mit ihren Schwingungsanregern angekoppelt wird und schon während des Herausfahrens der Sauerstofflanze aus dem Konverter der Rüttelvorgang gestartet wird, bis die Sauerstofflanze ihre Endposition erreicht hat und die Schwingungsanreger ausgeschaltet werden.

19. Verfahren zur Entfernung von metallischen und nichtmetallischen An-backungen an einer Sauerstofflanze nach Anspruch 18, **dadurch gekennzeichnet, dass** die Ankopplungsvorrichtung mit den Schwingungsanregern solange an der Sauerstofflanze positioniert bleibt ohne zu rütteln, bis beim nächsten Einfahrvorgang in den Konverter die Sauerstofflanze auf Höhe der Führungseinheit gestoppt wird und die Ankopplungsvorrichtung mit dem Greifer der Führung entkoppelt und die Lanze endgültig wieder in den Konverter eingefahren wird.

## Claims

1. Device for removing metallic and non-metallic encrustations at an oxygen lance (13), comprising at least one coupling device (10) which can be moved up to the oxygen lance (13) by means of a guide (15) and brought into operative connection with the oxygen lance (13) by way of a gripper (11) associated with the guide (15), **characterised in that** an oscillation excitation device (14) by which the oxygen lance (13) in the operatively connected state can be set into oscillations is associated with the coupling device (10), wherein the oscillations generated by the oscillation excitation device (14) are linear oscillations which can be formed in two mutually perpendicular directions and perpendicularly to the longitudinal axis (17) of the oxygen lance (12).

2. Device for removing metallic and non-metallic incrustations at an oxygen lance according to claim 1, **characterised in that** the frequency at which the oscillation excitation device (14) oscillates is freely settable so that different natural oscillation frequencies of the oxygen lance (13) with the encrustations are usable.

3. Device for removing metallic and non-metallic incrustations at an oxygen lance according to claim 1, **characterised in that** the oscillation excitation device (14) is an external vibrator (14a) with at least two centrifugal masses.

4. Device for removing metallic and non-metallic incrustations at an oxygen lance according to claim 3, **characterised in that** associated with the external vibrator (14a) are at least two centrifugal masses which are arranged parallel to one another and which are rotatable relative to one another respectively in opposite rotational directions so that a linear oscillation directed perpendicularly to the longitudinal axis (17) of the oxygen lance (13) can thereby be generated.

5. Device for removing metallic and non-metallic incrustations at an oxygen lance according to claim 4, **characterised in that** the at least two centrifugal masses, which are configured to be respectively rotatable in opposite direction, of the external vibrator (14a) are arranged to be offset by 90° relative to one another.

6. Device for removing metallic and non-metallic incrustations at an oxygen lance according to one of the preceding claims 1 and 2, **characterised in that** the oscillation excitation device (14) is at least one oscillation magnet and the oscillation excitation can be induced by way of a frequency converter by which an alternative voltage frequency of 50 Hz to 60 Hz can be converted into an oscillation frequency which is transmissible to the oxygen lance (13).

7. Device for removing metallic and non-metallic incrustations at an oxygen lance according to any one of the preceding claims 1 to 3, **characterised in that** the oscillation excitation device (14) is an internal vibrator by way of which the water column for cooling within the oxygen lance (13) can be excited to oscillate.

8. Device for removing metallic and non-metallic incrustations at an oxygen lance according to claim 7, **characterised in that** the coupling device (10) is freely movable axially parallel to the oxygen lance (13).

9. Device for removing metallic and non-metallic incrustations at an oxygen lance according to claim 7, **characterised in that** the guide (15) is detachably connectible with the coupling device (10) and is constructed to be freely movable parallel to the longitudinal axis (17) of the oxygen lance (13).

10. Method of removing metallic and non-metallic incrustations at an oxygen lance by a device according to claims 1 to 9, **characterised in that** after the end of the blowing process the oxygen lance previously manipulated by separating means is moved out of the converter mouth, the movement out is stopped when the oxygen lance head is disposed at least 1 metre above the converter mouth, and through movement up of the coupling device by means of a guide into a predetermined position at the oxygen lance and through movement forward of a gripper operatively connected with the coupling device the coupling of the coupling device by the oscillation excitation device associated therewith to the oxygen lance itself then takes place.

11. Method of removing metallic and non-metallic incrustations at an oxygen lance according to claim 10, **characterised in that** the guide is separated from the gripper and moved horizontally back away from the oxygen lance.

12. Method of removing metallic and non-metallic incrustations at an oxygen lance according to claim 11, **characterised in that** the shaking process is started and depending on the encrustation thickness is maintained for up to 15 seconds and **in that** case an excitation frequency band is traversed which is formed to be variable depending on the lance geometry, the water column within the oxygen lance, the encrustation thickness and the encrustation location and the amplitudes of the oxygen lance deflections are as small as possible so as to avoid damage to itself due to excessively high mechanical loading of the oxygen lance by the vibration.

13. Method of removing metallic and non-metallic incrustations at an oxygen lance according to claim 12, **characterised in that** the frequency and the amplitude are set so that a shaking off of the encrustation can take place, wherein the upper value of the frequency band can therefore rise up to 4 times the natural frequency of the system at an amplitude of at most +- 20 millimetres.

14. Method of removing metallic and non-metallic incrustations at an oxygen lance according to claim 13, **characterised in that** after the shaking process the coupling device and the oscillation excitation devices are reconnected with the guide and separated by way of this from the oxygen lance and moved back again by means of the docked guide (gripper positioning unit).

15. Method of removing metallic and non-metallic incrustations at an oxygen lance according to claim 14, **characterised in that** subsequently the oxygen lance itself is moved upwardly again and depending on residual encrustation the oxygen lance is stopped again after a travel path of 1 metre to 3 metres.

16. Method of removing metallic and non-metallic incrustations at an oxygen lance according to claim 15, **characterised in that** the oscillation excitation devices are then positioned by way of the gripper of the guide back at the oxygen lance, the guide is thereafter moved back again (gripper positioning unit) and the shaking process is started again for at most 15 seconds.

17. Method of removing metallic and non-metallic incrustations at an oxygen lance according to claim 16, **characterised in that** depending on the encrustation thickness this process is repeated several times at different positions of the oxygen lance until the encrustation is appropriately reduced or removed.

18. Method of removing metallic and non-metallic incrustations at an oxygen lance according to claim 17, **characterised in that** shortly before movement of the oxygen lance out of the converter the coupling device is coupled with its oscillation excitation devices and the shaking process is already started during the movement of the oxygen lance out of the converter until the oxygen lance has reached its end position and the oscillation excitation devices are switched off.

19. Method of removing metallic and non-metallic incrustations at an oxygen lance according to claim 18, **characterised in that** the coupling device with the oscillation excitation devices remains positioned at the oxygen lance without shaking until at the next entry process into the converter the oxygen lance is stopped at the level of the guide unit and the coupling device with the gripper is decoupled from the guide and the lance is finally moved back into the converter.

## Revendications

1. Dispositif destiné à l'élimination d'adhérences métalliques et non métalliques à une lance à oxygène (13), comprenant au moins un dispositif d'accouplement (10) qui peut être soumis à un déplacement pour venir se disposer au moyen d'un guidage (15) contre la lance à oxygène (13) et qui peut être mis en relation fonctionnelle avec la lance à oxygène (13) par l'intermédiaire d'une des pinces (11) attribuée au guidage (15), **caractérisé**
**en ce qu'**un déclencheur de vibrations (14) est attribué au dispositif. d'accouplement (10), avec lequel la lance à oxygène (13), à l'état mis en relation fonctionnelle, peut être amené dans un état vibratoire ; dans lequel les vibrations générées par le déclencheur de vibrations (14) représentent des vibrations linéaires qui peuvent être mises en œuvre dans deux directions qui sont disposées perpendiculairement l'une à l'autre et perpendiculairement à l'axe longitudinal (17) de la lance à oxygène (12).

2. Dispositif destiné à l'élimination d'adhérences métalliques et non métalliques à une lance à oxygène selon la revendication 1, **caractérisé en ce que** la fréquence à laquelle le déclencheur de vibrations (14) vibre peut être réglée librement d'une manière telle que l'on peut mettre en route des fréquences différentes des vibrations propres de la lance à oxygène (30) présentant des adhérences.

3. Dispositif destiné à l'élimination d'adhérences métalliques et non métalliques à une lance à oxygène selon la revendication 1, **caractérisé en ce que** le déclencheur de vibrations (14) représente un vibrateur externe (14a) qui comprend au moins deux masses d'inertie.

4. Dispositif destiné à l'élimination d'adhérences métalliques et non métalliques à une lance à oxygène selon la revendication 3, **caractérisé en ce qu'**au moins deux masses d'inertie disposées parallèlement l'une à l'autre au vibrateur externe (14a) sont attribuées au vibrateur externe (14a), masses qui peuvent être respectivement mises en rotation l'une par rapport à l'autre dans des directions de rotation opposées, d'une manière telle que l'on peut obtenir de cette manière une vibration linéaire qui est orientée perpendiculairement à l'axe longitudinal (17) de la lance à oxygène (13).

5. Dispositif destiné à l'élimination d'adhérences métalliques et non métalliques à une lance à oxygène selon la revendication 4, **caractérisé en ce que** lesdites au moins deux masses d'inertie du vibrateur externe (14a), qui sont réalisées pour pouvoir être respectivement mises en rotation dans des directions en sens contraire, sont disposées en décalage l'une par rapport à l'autre en formant un angle de 90°.

6. Dispositif destiné à l'élimination d'adhérences métalliques et non métalliques à une lance à oxygène selon l'une quelconque des revendications précédentes 1 à 2, **caractérisé en ce que** le déclencheur de vibrations (14) représente au moins un aimant oscillant et le déclenchement des vibrations peut être induit par l'intermédiaire d'un convertisseur de fréquence avec lequel on peut convertir une fréquence de tension alternative de 50 Hz à 60 Hz en une fréquence des vibrations qui peut être transmise à la lance à oxygène (13).

7. Dispositif destiné à l'élimination d'adhérences métalliques et non métalliques à une lance à oxygène selon l'une quelconque des revendications précédentes 1 à 3, **caractérisé en ce que** le déclencheur de vibrations (14) représente un vibreur interne par l'intermédiaire duquel la colonne d'eau, destinée au refroidissement au sein de la lance à oxygène (13), peut être excitée pour une mise en vibrations.

8. Dispositif destiné à l'élimination d'adhérences métalliques et non métalliques à une lance à oxygène selon la revendication 7, **caractérisé en ce que** le dispositif d'accouplement (10) peut être soumis librement à un déplacement en parallélisme axial par rapport à la lance à oxygène (13).

9. Dispositif destiné à l'élimination d'adhérences métalliques et non métalliques à une lance à oxygène selon la revendication 7, **caractérisé en ce que** le guidage (15) peut être relié de manière amovible au dispositif d'accouplement (10) et est réalisé pour pouvoir se déplacer librement parallèlement à l'axe longitudinal (17) de la lance à oxygène (13).

10. Procédé destiné à l'élimination d'adhérences métalliques et non métalliques à une lance à oxygène avec un dispositif selon les revendications 1 à 9, **caractérisé en ce que**, après la fin de l'opération de soufflage, la lance à oxygène, qui a été traitée au préalable avec un agent de décollage, est sortie du bec du convertisseur et la sortie est arrêtée lorsque la tête de la lance à oxygène se trouve à au moins 1 m au-dessus du bec du convertisseur et, par l'intermédiaire d'un rapprochement du dispositif d'accouplement au moyen d'un guidage jusqu'à prendre une position prédéfinie contre la lance à oxygène et par le biais d'un rapprochement d'une pince qui a été mise en relation fonctionnelle avec le dispositif d'accouplement, on procède alors à l'accouplement du dispositif d'accouplement, accompagné des déclencheurs de vibrations qui lui sont attribués, avec la lance à oxygène proprement dite.

11. Procédé destiné à l'élimination d'adhérences métalliques et non métalliques à une lance à oxygène selon la revendication 10, **caractérisé en ce que** le guidage est séparé de la pince et est renvoyé en direction horizontale à l'écart de la lance à oxygène.

12. Procédé destiné à l'élimination d'adhérences métalliques et non métalliques à une lance à oxygène selon la revendication 11, **caractérisé en ce que** le processus de mise en vibrations est déclenché et est maintenu constant, en fonction de l'épaisseur des dépôts de scories, pendant un laps de temps allant jusqu'à 15 secondes, tandis que l'on balaie en l'occurrence une bande de fréquences d'excitation qui, en fonction de la géométrie de la lance, de la colonne d'eau au sein de la lance à oxygène, de l'épaisseur des dépôts de scories et du type de dépôt de scories est conçue de manière variable, et dans le même temps les amplitudes des vibrations de la lance à oxygène sont maintenues pour être les plus minimes possible afin d'éviter une dégradation propre provoquée par une sollicitation mécanique trop élevée de la lance à oxygène par l'intermédiaire de la vibration.

13. Procédé destiné à l'élimination d'adhérences métalliques et non métalliques à une lance à oxygène selon la revendication 12, **caractérisé en ce que** la fréquence et l'amplitude sont réglées d'une manière telle que l'on parvient à se débarrasser des dépôts de scories ; dans lequel la valeur supérieure de la bande de fréquences peut par conséquent s'élever jusqu'à atteindre la 4e fréquence propre du système à une amplitude qui s'élève au maximum à +- 20 mm.

14. Procédé destiné à l'élimination d'adhérences métalliques et non métalliques à une lance à oxygène selon la revendication 13, **caractérisé en ce que**, après le processus de mise en vibrations, on relie à nouveau le dispositif d'accouplement et le déclencheur de vibrations au guidage et, par l'intermédiaire de ce dernier, on les sépare de la lance à oxygène et on les renvoie à nouveau au moyen du guidage (unité de positionnement de la pince) à l'état amarré.

15. Procédé destiné à l'élimination d'adhérences métalliques et non métalliques à une lance à oxygène selon la revendication 14, **caractérisé en ce que** l'on déplace ensuite la lance à oxygène elle-même plus loin vers le haut et, en fonction respectivement des dépôts de scories qui subsistent, on arrête à nouveau la lance à oxygène après un parcours de 1 m à 3 m.

16. Procédé destiné à l'élimination d'adhérences métalliques et non métalliques à une lance à oxygène selon la revendication 15, **caractérisé en ce que** l'on positionne ensuite une nouvelle fois le déclencheur de vibrations par l'intermédiaire de la pince du guidage à nouveau contre la lance oxygène, avant de renvoyer à nouveau le guidage (l'unité de positionnement de la pince) et de redémarrer le processus de mise en vibrations pendant un laps de temps maximal de 15 secondes.

17. Procédé destiné à l'élimination d'adhérences métalliques et non métalliques à une lance à oxygène selon la revendication 16, **caractérisé en ce que** l'on répète ce processus à plusieurs reprises, en fonction de l'épaisseur respective des dépôts de scories, à différents endroits de la lance à oxygène, jusqu'à ce que l'on obtienne une réduction correspondante des dépôts de scories, respectivement leur élimination.

18. Procédé destiné à l'élimination d'adhérences métalliques et non métalliques à une lance à oxygène selon la revendication 17, **caractérisé en ce que**, peu de temps avant la sortie de la lance à oxygène à l'extérieur du convertisseur, on accouple le dispositif d'accouplement à ses déclencheurs de vibrations et, déjà au cours de la sortie de la lance à oxygène à l'extérieur du convertisseur, on déclenche le processus de mise en vibrations jusqu'à ce que la lance à oxygène atteigne sa position finale et jusqu'à la mise hors circuit des déclencheurs de vibrations.

19. Procédé destiné à l'élimination d'adhérences métalliques et non métalliques à une lance à oxygène selon la revendication 18, **caractérisé en ce que** l'on laisse le dispositif d'accouplement avec les déclencheurs de vibrations en position, sans être soumis à des vibrations, jusqu'à ce que, au cours de l'opération de rentrée suivante à l'intérieur du convertisseur, l'on arrête la lance à oxygène à hauteur de l'unité faisant office de guidage et l'on désaccouple le dispositif d'accouplement avec la pince par rapport au guidage et l'on rentre en définitive la lance à nouveau dans le convertisseur.
